# FASCICULE DE BREVET EUROPEEN

(11) **EP 3 306 015 B1**
(45) Date de publication et mention de la délivrance du brevet: **20.01.2021**
(21) Numéro de dépôt: 17194554.6
(22) Date de dépôt: 03.10.2017
(51) Int. Cl.: E05B 3/04, E05B 15/00

(54) **DISPOSITIF DE COMMANDE D'UNE FERRURE DE VERROUILLAGE/DÉVERROUILLAGE D'UN OUVRANT**
BETÄTIGUNGSVORRICHTUNG EINES VERRIEGELUNGS-/ENTRIEGELUNGSBESCHLAGS EINES ÖFFNUNGSFLÜGELS
DEVICE FOR CONTROLLING A FITTING FOR LOCKING/UNLOCKING A DOOR LEAF

(30) Priorité: 04.10.2016 FR 1601438
(43) Date de publication de la demande: 11.04.2018
(73) Titulaire: LA CROISEE D.S., 16350 Champagne Mouton (FR)
(72) Inventeur: PAYET, Fabrice, 16110 La Rochette (FR)
(74) Mandataire: Fédit-Loriot

(56) Documents cités:
- EP-A1- 2 894 280
- DE-U- 1 895 040
- ES-U- 1 148 208
- US-A- 957 837
- US-A- 4 746 155

## Description

La présente invention concerne le domaine des dispositifs de commande des systèmes de verrouillage/déverrouillage d'un ouvrant tel qu'un vantail de fenêtre ou de porte. Elle concerne plus particulièrement des dispositifs qui peuvent être vendus séparément des ouvrants pour être installés sur site sur des ferrures de verrouillage/déverrouillage de type crémone. Plus particulièrement l'invention a trait aux dispositifs de commande montés en applique sur un montant d'ouvrant.

Il est connu de façon classique les dispositifs de commande permettant d'agir sur le verrouillage/déverrouillage de ferrures de verrouillage/déverrouillage de type crémone encastrées dans le montant d'un ouvrant, comprenant une poignée tournante. Cette poignée agit par l'intermédiaire d'un carré d'actionnement venant s'inséré dans le carré femelle, dit « fouillot », d'une crémone, de manière à transformer le mouvement de rotation de la poignée en un mouvement de translation sur lui-même de l'organe de verrouillage/déverrouillage le long d'un montant de l'ouvrant. Cet organe de verrouillage/déverrouillage se présente en général sous forme d'au moins une tringle, le plus souvent de deux tringles.

L'ouverture de l'ouvrant se fait en général par rotation autour d'un axe de pivotement.

La poignée de commande est en général montée en applique sur un montant d'ouvrant, pour que sa rotation s'effectue autour du carré d'actionnement monté transversalement au plan de l'ouvrant. La poignée est classiquement fixée sur le montant d'ouvrant par l'intermédiaire d'une semelle de fixation formant l'embase de la poignée de commande, vissée dans des orifices récepteurs des vis prévus dans la crémone, disposés de part et d'autre d'un orifice central formant le fouillot, à travers lequel passe le carré d'actionnement de la poignée. Un entraxe des orifices de fixation courant est 43 mm, la semelle de fixation forme donc une embase d'une hauteur d'environ au moins 50 millimètres. Une telle semelle occupe une surface relativement importante sur le montant de l'ouvrant et peut créer un effet esthétique considéré par certains comme désagréable.

L'esthétique des fenêtres ou portes évolue vers un style épuré tendant à rechercher des poignées à embase de taille réduite.

Dans la demande de brevet EP2894280A1, il est décrit un dispositif de commande d'un système de verrouillage/déverrouillage à crémone d'une fenêtre, comprenant une poignée rotative de manœuvre du carré d'actionnement venant en prise dans le fouillot de la crémone, la poignée de manœuvre étant à embase de taille réduite. Selon ce dispositif, le carré d'actionnement se fixe par retenue à l'arrière d'une paroi avant d'un profilé de la fenêtre récepteur des divers éléments du système de verrouillage/déverrouillage de la fenêtre, et devant la crémone. L'axe carré formant le carré d'actionnement est ainsi retenu dans une plaque de serrage, mobile en translation selon ledit axe carré, et qui se fixe contre l'arrière de ladite paroi et dans une embase présente en face avant de ladite paroi réceptrice de la poignée, au moyen de vis-écrous solidarisant les deux pièces en passant à travers des trous de fixation réalisés dans ladite paroi, ledit axe carré passant aussi à travers un trou réalisé dans ladite paroi entre lesdits trous de fixation. Le mécanisme de la crémone est disposé à l'arrière de ladite plaque de serrage, ladite crémone étant en outre équipée d'une plaque spécifique apte à recevoir des pions de guidage portés à l'arrière de la plaque de serrage pour guider ladite plaque vis-à-vis de la crémone, l'extrémité de l'axe carré passant dans le fouillot de la crémone. Un dispositif selon le préambule de la revendication 1 est décrit dans DE 18 95 040 U. Un inconvénient d'un tel dispositif dans lequel le carré d'actionnement est retenu au niveau de la paroi avant du profilé, en amont du fouillot de la crémone, est son manque de solidité et/ou de stabilité si la paroi est mince et/ou présente des irrégularités de surface. De plus l'effort porté sur les tringles de la crémone est important. Un autre inconvénient est que la crémone doit être spécifiquement adaptée à ce dispositif.

L'invention vise à proposer un dispositif de commande d'un système de verrouillage/déverrouillage à crémone dont l'organe rotatif de manœuvre du carré d'actionnement présente une embase de taille réduite, sans les inconvénients évoqués ci-dessus. Elle vise à proposer un nouveau dispositif robuste. Elle vise aussi à proposer un dispositif qui puisse se monter sur les crémones usuelles.

A cet effet, l'invention fournit un dispositif de commande d'un système de verrouillage/déverrouillage à crémone d'un ouvrant, comprenant un organe rotatif de manœuvre du carré d'actionnement venant en prise dans le fouillot de la crémone, ledit dispositif de commande étant disposé en applique sur un montant d'ouvrant, le carré d'actionnement se présentant sous forme d'un module carré d'actionnement comportant une tête à section carrée d'actionnement prolongée d'un corps, ledit module étant associé en son corps à des moyens récepteurs insérés dans un évidement de l'organe rotatif de manœuvre. Selon l'invention ledit module est associé en sa tête à des moyens de retenue pour retenir ledit module au niveau du fouillot de crémone selon la revendication 1.

De préférence selon l'invention, l'organe rotatif de manœuvre du carré d'actionnement est une béquille comprenant une partie évidée réceptrice des moyens récepteurs du corps du module carré. De préférence ledit organe comprend un capot amovible laissant accès à ladite partie évidée, quand on l'enlève.

Selon l'invention, le corps du module carré comporte au moins une partie filetée s'associant à des moyens d'ajustement, pour ajuster le dispositif à apposer en applique sur un montant d'ouvrant, en fonction de l'épaisseur du montant ou profilé formant l'avant du montant de l'ouvrant par exemple, et en fonction du jeu lors du montage.

Selon un mode de réalisation avantageux de l'invention, lesdits moyens récepteurs du corps du module carré forment en outre des moyens d'ajustement du dispositif à apposer en applique. En d'autres termes lesdits moyens récepteurs ont aussi une fonction d'ajustement du dispositif. Ces moyens récepteurs forment des moyens d'ajustement, par ajustement entre une pièce réceptrice d'ajustement insérée dans l'organe rotatif de manœuvre, et le corps du module carré.

Selon un mode de réalisation particulier de l'invention, les moyens récepteurs et/ou d'ajustement comprennent une bague d'ajustement intérieurement filetée réceptrice du corps cylindrique du module carré qui comporte sur son pourtour extérieur une partie filetée venant se visser dans ladite bague.

Selon un mode particulier de réalisation de l'invention, le module carré et les moyens d'ajustement sont solidarisés entre eux par une liaison de type vis-écrou.

De préférence, une goupille de clavetage bloque la liaison de type vis/écrou entre le module carré et lesdits moyens d'ajustement, assurant ainsi le transfert de couple de l'organe rotatif de manœuvre du carré d'actionnement vers la crémone par l'intermédiaire du module carré.

Selon une variante de l'invention, le module carré se présente sous forme d'une tige à section globalement carrée comportant en son extrémité externe destinée à être insérée dans le carré femelle d'une crémone, une tête à section carrée d'actionnement porteuse de moyens de retenue au niveau du fouillot de crémone, et en prolongement un corps parallélépipédique à section globalement carrée comportant une gorge filetée.

Selon cette variante, avantageusement, le corps du module carré est solidaire d'une vis d'ajustement présente dans l'organe rotatif de manœuvre, ladite vis d'ajustement étant introduite dans une bague réceptrice du corps du module carré, jusqu'à venir en prise par vissage dans le filetage de ladite gorge filetée et étant en outre bloquée dans ladite bague, de sorte que le module carré puisse se translater sur lui-même longitudinalement plus ou moins profondément dans ladite bague lors du vissage de ladite vis d'ajustement.

Avantageusement aussi, la bague réceptrice du corps du module carré est maintenue fixe dans l'organe rotatif de manœuvre par des rainures en saillies sur les parois externes de la dite bague venant s'insérer dans des rainures en creux correspondantes réalisées dans la paroi interne dudit organe rotatif de manœuvre, assurant ainsi le transfert de couple de l'organe de manœuvre vers la crémone par l'intermédiaire du module carré.

De préférence, le dispositif selon l'invention comprend une collerette disposée fixe autour de l'orifice de ladite partie évidée de la béquille contenant les moyens récepteurs du corps du module carré, et à travers laquelle passe le corps du module carré. La collerette vient en applique sur le montant récepteur du dispositif de commande. Avantageusement un carter peut être prévu pour cacher cette collerette.

Avantageusement selon ce mode de réalisation de l'invention, la collerette comporte des repères d'indexation et est disposée fixe autour d'une bague d'indexation mobile en rotation solidairement avec la rotation de l'organe rotatif de manœuvre, de sorte que la collerette et la bague d'indexation coopèrent pour indexer différentes positions de rotation de l'organe de manœuvre. Ces différentes positions correspondent aux différents types d'ouverture prévus pour l'ouvrant.

L'invention concerne aussi un ensemble de verrouillage/déverrouillage d'un ouvrant comportant une ferrure de verrouillage/déverrouillage de type crémone et un dispositif de commande du système de verrouillage/déverrouillage de la ferrure comportant un carré d'actionnement venant en prise dans le fouillot de la crémone, ledit dispositif de commande se montant par retenue au niveau du fouillot de crémone et étant tel que décrit précédemment.

L'invention concerne également un ouvrant, en particulier à ouverture par rotation autour d'un axe de pivotement, comportant une ferrure de verrouillage/déverrouillage de type crémone encastrée dans un de ses montants et comportant en applique sur ce montant un dispositif de commande du système de verrouillage/déverrouillage comportant un carré d'actionnement venant en prise dans le fouillot de la crémone, ledit dispositif de commande étant apposé en applique sur le montant sans semelle de fixation, par retenue au niveau du fouillot de la crémone, et étant tel que décrit précédemment.

L'invention sera maintenant plus complètement décrite dans le cadre de caractéristiques préférées et de leurs avantages, en faisant référence aux figures 1 à 13 dans lesquelles :
- la figure 1 est une vue en perspective, de trois-quarts, d'un dispositif de commande selon l'invention représenté monté sur une crémone;
- la figure 2 est une vue en coupe longitudinale d'un dispositif de commande selon l'invention représenté monté sur une crémone selon la figure 1 ;
- la figure 3 est une vue en éclaté et en perspective d'un dispositif de commande selon l'invention représenté monté sur une crémone selon la figure 1;
- la figure 3A représente en grossissement le module carré du dispositif de commande des figures 1 à 3 ;
- la figure 4 est une vue en perspective, de trois-quarts, d'une variante hors invention du dispositif de commande représenté monté sur une crémone;
- la figure 5 est une vue en coupe longitudinale d'un dispositif de commande hors invention représenté monté sur une crémone selon la figure 4 ;
- la figure 6 est une vue en éclaté et en perspective d'un dispositif de commande hors invention représenté monté sur une crémone selon la figure 4;
- la figure 6A représente en grossissement le module carré du dispositif de commande hors invention des figures 4 à 6 ;
- la figure 7 est une vue en perspective, de trois-quarts, d'une variante hors invention du dispositif de commande représenté monté sur une crémone ;
- la figure 8 est une vue en correspondance avec la figure 7, le dispositif de commande hors invention étant représenté séparé de la crémone ;
- la figure 9 est une vue en perspective, de trois-quarts, d'une variante du dispositif de commande selon l'invention représenté monté sur une crémone;
- la figure 10 est une vue en coupe longitudinale d'un dispositif de commande selon l'invention représenté monté sur une crémone selon la figure 9 ;
- la figure 11 est une vue en éclaté et en perspective d'un dispositif de commande selon l'invention représenté monté sur une crémone selon la figure 9;
- la figure 11A représente en grossissement le module carré du dispositif de commande des figures 10 et 11 ;
- la figure 12 est une vue en perspective, de trois-quarts, d'une variante hors invention du dispositif de commande représenté monté sur une crémone ;
- la figure 13 est une vue en correspondance avec la figure 12, le dispositif de commande hors invention étant représenté séparé de la crémone.

Les figures 1 à 3 sont relatives à un dispositif de commande selon l'invention 1 représenté monté sur une crémone 2 par l'intermédiaire d'un module carré 30 représenté en figure 3A.

Le dispositif de commande 1 comporte une poignée rotative de manœuvre comprenant une béquille 10 évidée composée de deux parties, une partie évidée 101 réceptrice des organes d'actionnement, et une partie 102 formant un capot amovible. Les organes d'actionnement selon l'invention comprennent un module carré 30 comportant en une de ses extrémités une tête carrée d'actionnement 301 en prolongement d'un corps cylindrique fileté. La tête carrée 301 comprend un logement 303 ouvert sur une partie de sa surface et récepteur d'une vis de retenue 40. La tête carrée 301 est destinée à être insérée dans le fouillot (carré femelle) 20 de la crémone 2 pour entraîner en translation les organes de verrouillage/déverrouillage de la crémone sous la commande par rotation de la béquille. La vis de retenue 40 est insérée à travers le corps cylindrique 302, fileté extérieurement, du module carré, à travers un alésage intérieur dudit corps formant un axe creux excentré par rapport à l'axe de révolution du cylindre et débouchant pour former le logement ouvert récepteur dans la tête carrée de sorte que l'extrémité filetée de ladite vis 40 se retrouve entre cuir et chair au droit du carré femelle de la crémone, et lors du vissage de ladite vis de type autoformeuse, se creusent des empreintes du filetage de la vis à l'intérieur du fouillot 20 qui permettront de retenir le module carré dans la crémone. Par ailleurs le module carré est retenu en son extrémité opposée dans la béquille évidée par une liaison de type vis-écrou, en vissant le filetage externe de son corps cylindrique 302 dans une pièce réceptrice cylindrique 50, filetée intérieurement, insérée dans la béquille en prolongement du module carré. Selon cet exemple ladite pièce réceptrice 50 a une fonction d'ajustement, elle se compose de deux parties complémentaires 501, 500 qui s'associent pour former une bague jouant le rôle d'écrou pour le corps fileté du module carré. Une collerette 80 est disposée en sortie de l'orifice 100 de la béquille et autour du module carré. Cette collerette constitue l'embase du dispositif de commande. Cette collerette est de très faible diamètre et occupe une très faible surface autour de la béquille. Avantageusement un carter viendra la recouvrir pour la cacher. De préférence la collerette 80 comporte des repères d'indexation, et est disposée fixe autour d'une bague d'indexation 70 rotative, en rotation solidairement avec la rotation de la béquille de manœuvre de la tête carrée, de sorte que la collerette et la bague d'indexation coopèrent pour indexer différentes positions de rotation de la béquille 10 correspondant aux différents types d'ouverture prévus pour l'ouvrant.

La pièce d'ajustement 50 permet en outre d'adapter l'applique du dispositif de commande 1 sur le montant d'ouvrant, à l'épaisseur de ce montant, en vissant plus ou moins profondément le module carré dans la pièce d'ajustement. Le montant d'ouvrant est non représenté ici mais aisément imaginable entre la crémone 2 et le dispositif de commande 1, le boîtier de crémone étant inséré dans le montant et la poignée montée en applique sur l'avant du montant.

Une fois le montage de l'ensemble bien ajusté dans sa profondeur en fonction de l'épaisseur du montant et en rattrapage du jeu du montage de la poignée, une goupille de clavetage 60 est introduite pour bloquer la liaison de type vis/écrou entre le module carré et ladite pièce d'ajustement, assurant ainsi le transfert de couple de la béquille de commande vers le boîtier de crémone par l'intermédiaire du module carré. Cette goupille selon cet exemple est insérée entre la pièce d'ajustement 50 et l'intérieur de la béquille 10. Selon cet exemple la goupille est longitudinale et est disposée longitudinalement dans une rainure longitudinale creusée en surface de ladite pièce d'ajustement.

Les figures 4 à 6 représentent une variante hors invention du dispositif de commande. Ce dispositif représenté monté sur une crémone 2 diffère principalement de celui représenté en figures 1 à 3 et 3A par le module carré utilisé. Selon cette variante, le module carré utilisé 31 est représenté seul en figure 6A.

Le dispositif de commande des figures 4 à 6 comporte une poignée rotative comprenant une béquille 11 évidée composée de deux parties, une partie évidée 111 réceptrice des organes d'actionnement, et une partie 112 formant un capot amovible. Les organes d'actionnement selon l'invention comprennent un module carré 31 comportant en une de ses extrémités une tête carrée d'actionnement 311 en prolongement d'un corps cylindrique fileté 312. La tête carrée 311 se présente en forme de U entre les branches duquel est présent un orifice 313 récepteur d'une vis de retenue 41. Le corps cylindrique 312 du module carré comprend un axe creux 3120 suivant l'axe de révolution du cylindre qui débouche dans l'espace entre les branches du U de la tête carrée 311 pour y former l'orifice récepteur 313. La vis de retenue 41 est introduite dans cet axe creux 3120, la partie filetée de la vis passant dans l'orifice 313 et lorsqu'un opérateur visse par action sur la tête de la vis à l'opposé, la vis écarte les deux branches de la tête carrée , ce qui a pour effet de bloquer la tête carrée du module dans le carré femelle 20 de la crémone 2, la vis étant d'un diamètre suffisant et adapté pour remplir cette action.

Comme précédemment le module carré 31 est retenu dans la béquille par une liaison de type vis-écrou goupillée, entre le corps 312 fileté extérieurement du module carré et une bague réceptrice 51 avec fonction d'ajustement, filetée intérieurement, composée de deux parties complémentaires 510, 511. Une goupille de clavetage 61 en forme d'épingle à deux branches selon cet exemple particulier est insérée entre l'intérieur de la partie évidée 11 de la béquille et la bague d'ajustement 51, les branches de l'épingle venant se positionner sur les rainures opposées respectives des parties 510, 511, composant ladite bague d'ajustement.

Comme précédemment aussi une collerette 81 est disposée fixe dans l'orifice 110 de la partie évidée de la béquille, et autour du corps cylindrique du module carré. De préférence cette collerette comporte des repères d'indexation qui coopèrent avec ceux d'une bague d'indexation 71 mobile en rotation solidairement avec la rotation de la béquille commandant la rotation du module carré.

Les figures 7 et 8 représentent une autre variante hors invention du dispositif de commande. Ce dispositif représenté monté sur une crémone 2 diffère principalement de celui représenté aux figures 1 à 6 par le module carré utilisé.

Le dispositif de commande des figures 7 et 8 comporte une poignée rotative comprenant une béquille 12 évidée comme précédemment et composée de deux parties, une partie évidée réceptrice des organes d'actionnement, et une partie formant un capot amovible. Les organes d'actionnement selon l'invention comprennent un module carré 32 comportant en une de ses extrémités un carré mâle d'actionnement 321 en prolongement d'un corps cylindrique fileté. Le carré mâle 321 se présente sous forme d'une tige à section carrée munie en son extrémité externe d'un téton de retenue 42, disposé de préférence suivant la direction de l'axe longitudinal du module. La tête dudit téton fait saillie en l'extrémité externe de la tige carrée de sorte qu'une fois la tige carrée introduite dans le fouillot 20 (carré femelle) de la crémone, la tête dudit téton débouche de l'autre côté du fouillot. Un moyen de retenue 90 est adjoint au téton pour coopérer avec ledit téton afin de retenir le module carré dans le fouillot de la crémone. Ce moyen de retenue adjoint est disposé selon cet exemple à force autour du corps du téton entre la tête dudit téton et le plan de la crémone, la tête dudit téton débouchant de l'autre côté du fouillot. Selon cet exemple le moyen de retenue est de type rondelle frein ou circlip.

Le dispositif de commande selon cette variante est pour le reste composé comme précédemment d'une bague réceptrice avec fonction d'ajustement intérieurement filetée à laquelle est fixé le corps cylindrique extérieurement fileté du module carré par une liaison de type vis-écrou goupillée, ainsi que des autres éléments également précédemment décrits.

Les figures 9 à 11 représentent une variante du dispositif de commande selon l'invention. Ce dispositif représenté monté sur une crémone 2 diffère principalement de celui représenté aux figures précédentes 1 à 8 par le module carré et les moyens d'ajustement utilisés. Selon cette variante, le module carré utilisé 34 est représenté seul en figure 11A.

Le dispositif de commande illustré aux figures 9 à 11 comporte une poignée de commande rotative comprenant une béquille 14 composée de deux parties, une partie évidée 141 réceptrice des organes d'actionnement, et une partie 142 formant un capot amovible. Les organes d'actionnement selon l'invention comprennent un module carré d'actionnement 34 se présentant sous forme d'une tige à section globalement carrée comportant, en son extrémité externe destinée à être insérée dans le carré femelle d'une crémone, une tête à section carrée d'actionnement 341, en prolongement d'un corps parallélépipédique à section sensiblement carrée.

Le corps du module carré comprend deux zones réceptrices de vis creusées en deux de ses faces opposées : d'une part une gorge filetée longitudinale 340 réceptrice d'une vis d'ajustement 62, en sa face supérieure selon l'exemple, et d'autre part, selon cet exemple en sa face inférieure, un canal longitudinal 344 qui se termine en la tête 341 du module par une partie filetée 3440, réceptrice d'une vis de retenue 44. Cette vis de retenue 44 est insérée, lors du montage du module carré par insertion de la tête carrée dans le fouillot, dans le canal récepteur 344 débouchant en extrémité de la tête carrée de sorte que l'extrémité filetée de la vis 44 se retrouve entre cuir et chair au droit du carré femelle de la crémone, et lors du vissage de ladite vis de type autoformeuse, se creusent des empreintes du filetage de la vis à l'intérieur du fouillot 20 qui permettront de retenir le module carré dans la crémone.

Avantageusement la tête carrée 341 se termine, en son extrémité libre, par une forme biseautée, selon cet exemple, à pan coupé en sa face inférieure, et comprend en sa face opposée (face supérieure) des éléments de retenue en saillie 343, 342, qui coopèrent avec la vis de retenue pour assurer une meilleure retenue du module carré dans le fouillot. Ledit pan coupé permet d'introduire facilement la tête carrée dans le fouillot de crémone malgré la présence d'éléments en saillie. Ces éléments en saillie comprennent un godron 343 disposé transversalement en l'extrémité externe biseautée de la tête carrée et qui ira s'insérer dans un espace récepteur au niveau de la crémone 2 ou éventuellement du montant d'ouvrant, juste au-dessus et en partie arrière du carré femelle 20. La tige carrée comprend en outre un organe de butée, selon cet exemple sous forme d'un autre godron 342 disposé transversalement en face supérieure de la tête où la tête à une section carrée, donc hors de la zone biseautée, qui limite la pénétration du module carré dans le carré femelle de la crémone.

En outre le module carré 34 est en prise dans la partie évidée de la béquille 141 avec une vis d'ajustement 62 présente dans une bague 52 réceptrice du corps du module carré. La bague est composée de deux parties complémentaires 520, 521 cylindriques creuses intérieurement formant une bague à section intérieure carrée apte recevoir et à venir en prise avec l'extrémité libre à section carrée du corps du module carré. Les parois intérieures de la bague sont lisses (non filetées) selon cet exemple. La vis d'ajustement 62 est introduite dans la bague réceptrice 52 jusqu'à venir en prise par vissage dans le filetage de la gorge filetée 340 du corps du module carré. La vis d'ajustement 62 est bloquée dans la bague réceptrice 52 du fait que l'extrémité de la vis dans le filetage de la gorge filetée 340 est bloquée contre le débord interne de la paroi extrême de ladite bague, de sorte que l'extrémité du corps du module carré puisse pénétrer par translation longitudinale sur lui-même, plus ou moins profondément dans la bague lors du vissage de la vis d'ajustement. De plus la bague est maintenue fixe dans la partie cylindrique évidée de la béquille par des rainures en saillies sur les parois externes de la dite bague venant s'insérer dans des rainures en creux correspondantes réalisées dans la paroi interne de ladite partie cylindrique de la béquille, assurant ainsi le transfert de couple de la béquille de commande vers le boîtier de crémone par l'intermédiaire du module carré.

Comme précédemment aussi une collerette 82 est disposée fixe en sortie de l'orifice cylindrique de la partie évidée de la béquille, et autour du corps du module carré. Cette collerette forme l'embase du dispositif de commande en applique sur un montant d'ouvrant, embase de taille extrêmement faible. De préférence cette collerette comporte des repères d'indexation qui coopèrent avec ceux d'une bague d'indexation 72 mobile en rotation solidairement avec la rotation de la béquille commandant la rotation de la tête du module carré.

Les figures 12 et 13 illustrent une variante hors invention du dispositif de commande représenté aux figures 9 à 11. Ce dispositif représenté monté sur une crémone 2 diffère principalement de celui représenté aux figures 9 à 11 par l'extrémité carrée du module carré en prise dans le fouillot 20 de la crémone.

Selon cet exemple, le module carré 33 présente une tête à section carrée 331 comportant un canal 330 percé longitudinalement en son extrémité, centré dans la tige carrée selon cet exemple, apte à recevoir une vis de retenue 43 qui sera introduite lors du montage du module carré par introduction de la tête carrée dans le fouillot, depuis la partie avant du fouillot, la vis étant introduite dans ledit canal récepteur depuis l'arrière du fouillot. A cette vis de retenue est adjoint un bouchon 91, percé d'un orifice laissant passer le corps de ladite vis, qui vient s'enfoncer à force dans la partie arrière du fouillot, ledit bouchon 91 étant récepteur de l'extrémité libre 3310 de la tête du module carré, à faces biseautées, dans laquelle vient se visser ladite vis. Le bouchon 91, lors du serrage sur le module 33 via la vis 43, se déforme selon le principe des coins de serrage afin d'assurer une tenue complémentaire par frottement de l'ensemble module-bouchon dans le fouillot.

Le dispositif de commande selon cette variante est pour le reste composé comme précédemment décrit aux figures 9 à 11 d'une bague réceptrice du corps du module carré et d'une vis d'ajustement, le corps du module carré qui comprend une gorge filetée réceptrice de la vis d'ajustement, ainsi que des autres éléments également précédemment décrits.

En lieu et place d'un capot amovible tel que décrit pour la béquille, il est possible de mettre un simple bouchon venant fermer la partie de la béquille réceptrice des divers éléments d'entraînement (du côté opposé à celui qui sera en applique sur le montant d'ouvrant).

La description qui précède explique clairement comment l'invention permet d'atteindre les objectifs qu'elle s'est fixés. Elle fournit un dispositif de commande d'une ferrure de verrouillage/déverrouillage de type crémone pouvant être associé à tout type de crémone, s'affranchissant de la présence ou de la position de trous de fixation dans la crémone, ne nécessitant pas de semelle de fixation. Le fait que le carré d'actionnement fasse partie d'un module carré qui est retenu côté crémone, au niveau du fouillot même de la crémone, donne un dispositif de commande robuste et minimise les tensions d'effort sur les organes de verrouillage/déverrouillage (les tringles), de la crémone.

L'invention s'applique notamment à des ouvrants de type fenêtre ou de type porte, notamment d'intérieur, à frappe. De plus, la béquille dudit dispositif de commande peut être utilisée pour d'autres systèmes de ferrures telles que celles pour vantaux coulissants, afin d'harmoniser une habitation par exemple.

## Revendications

1. Dispositif de commande d'un système de verrouillage/déverrouillage à crémone d'un ouvrant, comprenant un organe rotatif de manœuvre (1) et un carré d'actionnement, ce dit carré d'actionnement étant apte à venir en prise dans le fouillot (20) de la crémone (2), ledit dispositif de commande est apte à être disposé en applique sur un montant d'ouvrant, tel que ledit carré d'actionnement se présente sous forme d'un module carré d'actionnement (30), comprenant une tête à section carrée d'actionnement (301, 341) destinée à être insérée dans le fouillot, prolongée d'un corps (302) associé à des moyens récepteurs (50, 52) insérés dans un évidement de l'organe rotatif de manœuvre, tel que ledit module est associé en sa tête à des moyens de retenue (40, 44, 343) pour retenir ledit module au niveau du fouillot de crémone, **caractérisé en ce que** ledit corps du module comporte au moins une partie filetée (302, 340) s'associant à des moyens d'ajustement (50 , 52) et **en ce que** au moins un desdits éléments de retenue (40, 44) présente une extrémité apte à se retrouver entre cuir et chair au droit du fouillot de crémone.

2. Dispositif de commande selon la revendication 1, **caractérisé en ce que** l'organe rotatif de manœuvre du carré d'actionnement est une béquille (10) comprenant une partie évidée (101) réceptrice des moyens récepteurs du corps du module carré, et de préférence un capot amovible (102) laissant accès à ladite partie évidée.

3. Dispositif de commande selon l'une des revendications 1 à 2, **caractérisé en ce que** ledit élément de retenue (40, 44) présentant une extrémité apte à se retrouver entre cuir et chair au droit du fouillot est une vis autoformeuse.

4. Dispositif de commande selon la revendication 3, **caractérisé en ce que** ladite vis de retenue (40) est insérée à travers ledit corps (302) du module, de forme cylindrique, à travers un alésage intérieur dudit corps formant un axe creux excentré par rapport à l'axe de révolution du cylindre et débouchant pour former un logement ouvert récepteur (303) dans ladite tête à section carrée de sorte que l'extrémité filetée de ladite vis (40) est apte à se retrouver entre cuir et chair au droit du fouillot de crémone.

5. Dispositif de commande selon l'une des revendications 1 à 3, **caractérisé en ce que** desdits moyens récepteurs (50) forment en outre des moyens d'ajustement du dispositif à apposer en applique.

6. Dispositif de commande selon l'une des revendications 1 à 4, **caractérisé en ce que** les moyens récepteurs et/ou d'ajustement (50) comprennent une bague d'ajustement intérieurement filetée réceptrice du corps cylindrique du module carré qui comporte sur son pourtour extérieur une partie filetée (302) venant se visser dans ladite bague.

7. Dispositif de commande selon l'une des revendications 1 à 6, **caractérisé en ce que** le module carré et desdits moyens d'ajustement (60) sont solidarisés entre eux par une liaison de type vis-écrou et **en ce qu'**il comprend une goupille de clavetage (60) qui bloque la liaison de type vis/écrou entre le module carré et desdits moyens d'ajustement, en particulier une bague d'ajustement.

8. Dispositif de commande selon l'une des revendication 1 à 3, **caractérisé en ce que** ledit module carré d'actionnement (34,) se présente sous forme d'une tige à section globalement carrée comportant en son extrémité externe destinée à être insérée dans le carré femelle d'une crémone, une tête à section carrée d'actionnement (341) solidaire des moyens de retenue (44, 343) au niveau du fouillot de crémone, et en prolongement un corps parallélépipédique à section globalement carrée comportant ladite partie filetée s'associant à des moyens d'ajustement (62) sous forme d'une gorge filetée (340) présente sur une des faces dudit corps, et **en ce que** ledit corps du module comprend sur la face opposée à celle comportant ladite gorge filetée (340), un canal longitudinal (344) qui se termine en ladite tête du module (341) par une partie filetée (3440) réceptrice d'une vis de retenue (44) de sorte que l'extrémité filetée de ladite vis est apte à se retrouver entre cuir et chair au droit du fouillot de crémone.

9. Dispositif de commande selon la revendication 8, **caractérisé en ce que** ladite tête à section carrée (341) se termine, en son extrémité libre, par une forme en pan coupé, et comprend en sa face opposée audit pan coupé, des éléments de retenue en saillie (343) qui coopèrent avec ladite vis de retenue (44).

10. Dispositif de commande selon l'une des revendications 8 à 9, **caractérisé en ce que** le corps du module carré est solidaire desdits moyens d'ajustement se présentant sous forme d'une vis d'ajustement (62) dans l'organe rotatif de manœuvre (14), ladite vis d'ajustement étant introduite dans lesdits moyens récepteurs qui se présentent sous forme d'une bague (52) réceptrice du corps du module carré, jusqu'à venir en prise par vissage dans le filetage de ladite gorge filetée (340) du corps du module et étant en outre bloquée dans ladite bague (52), de sorte que le module carré puisse se translater sur lui-même longitudinalement plus ou moins profondément dans ladite bague lors du vissage de ladite vis d'ajustement.

11. Dispositif de commande selon la revendication 10, dans lequel ladite bague (52) réceptrice du corps du module carré est maintenue fixe dans l'organe rotatif de manœuvre par des rainures en saillies sur les parois externes de la dite bague venant s'insérer dans des rainures en creux correspondantes réalisées dans la paroi interne dudit organe rotatif de manœuvre.

12. Dispositif de commande selon l'une des revendications 1 à 11, **caractérisé en ce qu'**il comprend une collerette (80, 82) disposée fixe autour de l'orifice (100) de ladite partie évidée de l'organe rotatif de manœuvre contenant lesdits moyens récepteurs du corps du module carré, et à travers laquelle passe le corps (302) du module carré.

13. Dispositif de commande selon la revendication 12, **caractérisé en ce que** la collerette (80, 82) comporte des repères d'indexation et est disposée fixe autour d'une bague d'indexation (70, 72) mobile en rotation solidairement avec la rotation de l'organe rotatif de manœuvre, de sorte que la collerette et la bague d'indexation coopèrent pour indexer différentes positions de rotation dudit organe rotatif de manœuvre (10).

14. Ensemble de verrouillage/déverrouillage d'un ouvrant comportant une ferrure de verrouillage/déverrouillage de type crémone et un dispositif de commande du système de verrouillage/déverrouillage de la ferrure comportant un carré d'actionnement venant en prise dans le fouillot de la crémone, **caractérisé en ce que** ledit dispositif de commande se monte par retenue au niveau du fouillot de crémone et est tel que défini à l'une des revendications 1 à 13.

15. Ouvrant, en particulier à ouverture par rotation autour d'un axe de pivotement, comportant une ferrure de verrouillage/déverrouillage de type crémone encastrée dans un de ses montants et comportant en applique sur ce montant un dispositif de commande du système de verrouillage/déverrouillage comportant un carré d'actionnement venant en prise dans le fouillot de la crémone, **caractérisé en ce que** ledit dispositif de commande est disposé en applique sur le montant sans semelle de fixation, par retenue au niveau du fouillot de la crémone et est tel que défini à l'une des revendications 1 à 13.

## Patentansprüche

1. Eine Steuervorrichtung für ein System zur Verriegelung/Entriegelung eines Flügels mit Treibstangenverschluss (*à crémone*)*,* umfassend ein drehbares Betätigungsorgan (1) und einen Betätigungsvierkant, wobei der genannte Betätigungsvierkant dazu geeignet ist, mit der Nuss (*fouillot*) (20) des Treibstangenverschlusses (2) in Eingriff zu kommen, wobei die genannte Steuervorrichtung oberflächenmontierbar an einem Flügelholm angeordnet werden kann, sodass der genannte Betätigungsvierkant die Form eines quadratischen Betätigungsmoduls (30) aufweist, das einen Kopf mit quadratischem Betätigungsquerschnitt (301, 341) umfasst, der dazu bestimmt ist, in die Nuss eingeführt zu werden, durch einen Körper (302) verlängert zu werden, der mit Aufnahmemitteln (50, 52) verbunden ist, die in eine Ausnehmung des drehbaren Betätigungsorgans eingeführt sind, sodass das genannte Modul an seinem Kopf mit Rückhaltemitteln (40, 44, 343) verbunden ist, um das genannte Modul auf Höhe der Treibstangennuss zu halten,
**dadurch gekennzeichnet, dass** der genannte Modulkörper mindestens einen Gewindeabschnitt (302, 340) aufweist, der mit Einstellmitteln (50, 52) verbunden ist,
und **dadurch, dass** mindestens eines der genannten Rückhalteelemente (40, 44) ein Ende aufweist, das dazu geeignet ist sich im Zwischenbereich übergehend zur Treibstangennuss zu befinden.

2. Die Steuervorrichtung nach Anspruch 1, **dadurch gekennzeichnet, dass** das drehbare Betätigungsorgan des Betätigungsvierkants ein Hebelgriff (10) ist, der einen ausgesparten Abschnitt (101) umfasst, der Aufnahmemittel des Körpers des Vierkantmoduls aufnimmt, und vorzugsweise eine abnehmbare Abdeckung (102) umfasst, die den Zugang zum ausgesparten Abschnitt ermöglicht.

3. Die Steuervorrichtung nach irgendeinem der Ansprüche von 1 bis 2, **dadurch gekennzeichnet, dass** das genannte Rückhalteelement (40, 44), das ein Ende aufweist, das dazu geeignet ist, sich im Zwischenbereich zur Nuss übergehend befinden zu können, eine gewindefurchende Schraube ist.

4. Die Steuervorrichtung nach Anspruch 3, **dadurch gekennzeichnet, dass** die genannte Rückhalteschraube (40) durch den genannten zylindrischen Körper (302) des Moduls durch eine Bohrung im Inneren des genannten Körpers eingeführt wird, die eine Hohlachse bildet, die in Bezug auf die Drehachse des Zylinders exzentrisch ist und die mündet, um im genannten Kopf mit quadratischem Querschnitt einen offenen Aufnahmeschacht (303) zu bilden, sodass das mit Gewinde versehene Ende der genannten Schraube (40) dazu geeignet ist, sich im Zwischenbereich zur Treibstangennuss übergehend zu befinden.

5. Die Steuervorrichtung nach irgendeinem der Ansprüche von 1 bis 3, **dadurch gekennzeichnet, dass** genannte Empfangsmittel (50) ferner Einstellmittel der an der Oberfläche anbringbaren Vorrichtung bilden.

6. Die Steuervorrichtung nach irgendeinem der Ansprüche von 1 bis 4, **dadurch gekennzeichnet, dass** die Aufnahme- und/oder Einstellmittel (50) einen Einstellring mit Innengewinde umfassen, der den zylindrischen Körper des quadratischen Moduls aufnimmt, der an seinem Außenumfang einen Gewindeabschnitt (302) aufweist, der in den Ring eingeschraubt wird.

7. Die Steuervorrichtung nach irgendeinem der Ansprüche von 1 bis 6, **dadurch gekennzeichnet, dass** das quadratische Modul und genannte Einstellmittel (60) durch eine Verbindung des Schrauben-Muttern-Typs miteinander verbunden sind, und dadurch, dass sie einen Verkeilungsstift (60), insbesondere einen Einstellring umfasst, der die Verbindung des Schrauben-Muttern-Typs zwischen dem quadratischen Modul und den Einstellmitteln blockiert.

8. Die Steuervorrichtung nach irgendeinem der Ansprüche von 1 bis 3, **dadurch gekennzeichnet, dass** das genannte quadratische Betätigungsmodul (34,) in Form einer Stange mit insgesamt quadratischem Querschnitt vorliegt, die an ihrem äußeren Ende, das dazu bestimmt ist, in den Innenvierkant eines TreibstangenVerschlusses eingeführt zu werden, einen Kopf mit quadratischem Betätigungsquerschnitt (341) aufweist, der mit den Rückhaltemitteln (44, 343) auf Höhe der Treibstangennuss fest verbunden ist, und in der Verlängerung einen parallelepipedförmigen Körper mit einem im allgemeinen quadratischen Querschnitt, der den genannten Gewindeabschnitt aufweist, den Einstellmitteln (62) in Form einer Gewindenut (340) zugeordnet sind, die auf einer der Seiten des genannten Körpers vorhanden ist, und dadurch, dass der genannte Körper des Moduls auf der Seite, die der die Gewindenut (340) aufweisenden Seite gegenüberliegt, einen Längskanal (344) aufweist, der im genannten Kopf des Moduls (341) in einem Gewindeabschnitt (3440) endet, der eine Rückhalteschraube (44) aufnimmt, sodass das Gewindeende der genannten Schraube dazu geeignet ist, sich im Zwischenbereich übergehend zur Treibstangennuss zu befinden.

9. Die Steuervorrichtung nach Anspruch 8, **dadurch gekennzeichnet, dass** der genannte Kopf (341) mit quadratischem Querschnitt an seinem freien Ende in der Form einer abgestumpften Ecke (*en pan coupé*) endet und auf seiner der abgestumpften Ecke gegenüberliegenden Seite vorspringende Rückhalteelemente (343) umfasst, die mit der Rückhalteschraube (44) zusammenwirken.

10. Die Steuervorrichtung nach irgendeinem der Ansprüche von 8 bis 9, **dadurch gekennzeichnet, dass** der Körper des quadratischen Moduls fest mit den genannten Einstellmitteln in Form einer Einstellschraube (62) im drehbaren Betätigungselement (14) verbunden ist, wobei die genannte Einstellschraube (62) in die genannten Aufnahmemittel, die vorliegen in der Form eines Ringes (52), der den Körper des quadratischen Moduls aufnimmt, eingeführt wird, bis sie, durch Einschrauben, in das Gewinde der genannten Gewindenut (340) des Körpers des Moduls eingreift, und wobei sie ferner im genannten Ring (52) verriegelt wird, sodass sich das quadratische Modul im genannten Ring in Längsrichtung mehr oder weniger tief in Bezug auf sich selbst (*sur lui-même*) verschieben kann, wenn die genannte Einstellschraube eingeschraubt wird.

11. Die Steuervorrichtung nach Anspruch 10, bei der der genannte Ring (52), der den Körper des quadratischen Moduls aufnimmt, im drehbaren Betätigungsorgan durch vorstehende Nuten an den Außenwänden des genannten Rings festgehalten wird, die in entsprechende vertiefte Nuten in der Innenwand des genannten drehbaren Betätigungsorgans eingesetzt sind.

12. Die Steuervorrichtung nach irgendeinem der Ansprüche von 1 bis 11, **dadurch gekennzeichnet, dass** sie einen Kragenring (80, 82) umfasst, der fest um die Öffnung (100) des genannten ausgesparten Abschnitts des drehbaren Betätigungsorgans angeordnet ist, das die genannten Aufnahmemittel des Körpers des quadratischen Moduls enthält, und der durch den der Körper (302) des quadratischen Moduls hindurchgeht.

13. Die Steuervorrichtung nach Anspruch 12, **dadurch gekennzeichnet, dass** der Kragenring (80, 82) Indexmarkierungen aufweist und fest um einen Indexring (70, 72) herum angeordnet ist, der verbunden mit der Drehung des drehbaren Betätigungsorgans drehbeweglich ist, sodass der Kragenring und der Indexring zusammenwirken, um verschiedene Drehpositionen des drehbaren Betätigungsorgans (10) zu indexieren.

14. Eine Verriegelungs-/Entriegelungsanordnung für einen Flügel, der einen Verriegelungs-/Entriegelungsbeschlag vom Treibstangen-Typ und eine Vorrichtung zur Steuerung des Verriegelungs-/Entriegelungssystems des Beschlags umfasst, die einen Betätigungsvierkant aufweist, der in die Nuss des Treibstangenbeschlags eingreift, **dadurch gekennzeichnet, dass** die genannte Steuervorrichtung durch Halten an der Treibstangennuss montiert ist und der Definition nach irgendeinem der Ansprüche von 1 bis 13 entspricht.

15. Ein Flügel, der insbesondere durch Drehen um eine Drehachse zu öffnen ist, mit einem Verriegelungs-/Entriegelungsbeschlag vom Treibstangen-Typ, der in einen seiner Holme eingelassen ist und eine auf diesen Holm aufgebrachte Steuervorrichtung für das Verriegelungs-/Entriegelungssystem aufweist, die einen Betätigungsvierkant aufweist, der in die Nuss der Treibstange eingreift, **dadurch gekennzeichnet, dass** die genannte Steuervorrichtung auf dem Holm ohne Befestigungsplatte oberflächenmontiert angeordnet ist, indem sie in Höhe der Nuss des Drehstangenverschlusses gehalten wird, und nach irgendeinem der Ansprüche von 1 bis 13 definiert ist.

## Claims

1. A control device for an espagnolette locking/unlocking device for a leaf, comprising a rotary operating member (1) and an actuating square, said actuating square being ready to engage with the hub (20) of the espagnolette (2), said control device is intended to be surface mounted on a leaf side member , such that said actuating square is under the form of a square actuating module (30), comprising a square section actuating head (301, 341) intended to be inserted within the hub, extending from a body (302) associated to receiving means (50, 52) inserted within a cavity of the rotary operating member, such that said module is associated at its head to holding means (40, 44, 343) intended to hold said module at the espagnolette hub level,
**characterized in that** said module body comprises at least one threaded part (302, 340) combining to adjusting means (50, 52)
and **in that** at least one of said holding elements (40, 44) has an end capable to be located in an interface zone in line with the espagnolette hub.

2. The control device according to claim 1, **characterized in that** the rotary operating member of the actuating square is a crutch (10) comprising a hollow part (101) receiving the receiving means of the square module body, and preferably, a removable cover (102) giving access to said hollow part.

3. The control device according to one of claims 1 to 2, **characterized in that** said holding element (40, 44) having an end capable to be located in an interface zone in line with the espagnolette hub is a self-tapping screw.

4. The control device according to claim 3, **characterized in that** said holding screw (40) is inserted through said module body (302), of a cylindrical form, through an internal boring of said body making a hollow axis offset relatively to the cylinder revolution axis and emerging to form an open receiving housing (303) into said square section head so that the threaded end of said screw (40) is capable to be located in an interface zone in line with the espagnolette hub.

5. The control device according to one of claims 1 to 3, **characterized in that** said receiving means (50) further form adjusting means for the device to be surface mounted.

6. The control device according to one of claims 1 to 4, **characterized in that** the receiving and/or adjusting means (50) comprise an internally threaded adjusting ring that receive the cylindrical body of the square module which comprises on its external circumference a threaded part (302) which is screwed into said ring.

7. The control device according to one of claims 1 to 6, **characterized in that** the square module and said adjusting means (60) are secured between them by a connection of the screw/nut type and **in that** it comprises a keying pin (60) that blocks the screw/nut type connection between the square module and said adjusting means, in particular, an adjusting ring.

8. The control device according to one of claims 1 to 3, **characterized in that** said square actuating module (34) is in the form of a rod of an overall square section including, at its external end intended to be inserted into the female square of an espagnolette, an actuating head (341) with a square section interdependent with the holding means (44, 343) at the espagnolette hub level, and in the extension, a parallelepipedic body with an overall square section including said threaded part combining to adjusting means (62) in the form of a threaded groove (340) provided on one of the faces of said body, and **in that** the said module body comprises on the face opposed to that including said threaded groove (340), a longitudinal channel (344) which ends into said module head (341) by a threaded part (3440) receiving a holding screw (44) so that the threaded end of said screw is capable to be located in an interface zone in line with the espagnolette hub.

9. The control device according to claim 8, **characterized in that** said square section head (341) ends, at its free end, with a cut side shape, and comprises on its face opposed to said cut side, projecting holding elements (343) which cooperate with said holding screw (44).

10. The control device according to one of claims 8 to 9, **characterized in that** the square module body is unitary with said adjusting means provided in the form of an adjustment screw (62) into the rotary operating member (14), said adjustment screw being introduced into said receiving means which are provided as a ring (52) receiving the square module body, until being engaged by screwing within the threading of said threaded groove (340) of the module body and being further locked into said ring (52), so that the square module can longitudinally translate on itself more or less deeply into said ring during the screwing of said adjustment screw.

11. The control device according to claim 10, wherein said ring (52) receiving the square module body is maintained secured into the rotary operating member by projecting grooves on the external walls of said ring coming to fit into corresponding recessed grooves carried out into the internal wall of said rotary operating member.

12. The control device according to one of claims 1 to 11, **characterized in that** it comprises a flange (80, 82) secured around the opening (100) of said hollow part of the rotary operating member containing said receiving means of the square module body, and through which passes the body (302) of the square module.

13. The control device according to claim 12, **characterized in that** the flange (80, 82) comprises indexing marks and is laid out secured around an indexing ring (70, 72) unitarily movable in rotation with the rotation of the rotary operating member, so that the flange and the indexing ring cooperate to index various angular positions of said rotary operating member (10).

14. A locking/unlocking assembly for a leaf including a locking/unlocking fitting of the espagnolette type and a control device of the locking/unlocking system of the fitting including an actuating square engaging into the espagnolette hub, **characterized in that** said control device is mounted by being held at the level of espagnolette hub and is such as defined in one of claims 1 to 13.

15. A leaf, in particular, with opening by rotation around a fulcrum pin, including a locking/unlocking fitting of the espagnolette type embedded into one of its side members and including, surface mounted on this side member, a control device of the locking/unlocking system including an actuating square engaging into the espagnolette hub, **characterized in that** said control device is surface mounted on the side member without any fixing sole, by being held at the espagnolette hub level and is such as defined in one of claims 1 to 13.
